# EUROPÄISCHE PATENTSCHRIFT

(11) **EP 0 362 558 B1**
(45) Veröffentlichungstag und Bekanntmachung des Hinweises auf die Patenterteilung: **01.06.1994**
(21) Anmeldenummer: 89116234.9
(22) Anmeldetag: 02.09.1989
(51) Int. Cl.: B05B 3/16, B05B 1/30

(54) **Beregnungsvorrichtung**
Sprinkler
Dispositif d'arrosage

(30) Priorität: 06.10.1988 DE 3833983
(43) Veröffentlichungstag der Anmeldung: 11.04.1990
(73) Patentinhaber: GARDENA Kress + Kastner GmbH, D-89079 Ulm (DE)
(72) Erfinder:
(74) Vertreter: Patentanwälte Ruff, Beier, Schöndorf und Mütschele

(56) Entgegenhaltungen:
- FR-A- 2 201 028
- US-A- 2 673 122
- US-A- 3 332 624

## Beschreibung

Die Erfindung betrifft eine Beregnungsvorrichtung nach dem Oberbegriff des Patentanspruches 1 bzw. 6. Sie kann beispielsweise als tragbare oder stationär eingebaute Einrichtung zum Besprengen von Rasenflächen, Beeten oder dgl. verwendet werden.

Bei einer durch die US-A-2 673 122 bekannten Beregnungsvorrichtung bildet der wasserführende Hauptkanal den Tragkörper für das Spritzdüsen-Gehäuse, wobei nur dieser Hauptkanal in einem Träger gehaltert ist und seinerseits durch Auflage und Schraubverbindungen das gesamte Gewicht des Spritzdüsen-Gehäuses trägt.

Der Erfindung liegt die Aufgabe zugrunde, Nachteile bekannter Ausbildungen zu vermeiden, insbesondere eine Beregnungsvorrichtung der genannten Art zu schaffen, welche es auf einfache Weise ermöglicht, bei kompakter Ausbildung die Wasserführung innerhalb relativ enger Grenzen auf genau definierte Bereiche zu beschränken.

Diese Aufgabe wird bei einer Beregnungsvorrichtung durch die Merkmale des Patentanspruches 1 gelöst. Dem Spritzdüsen-Gehäuse ist zur Wasserführung zwischen einem Leitungsanschluß und den Spritzdüsen ein gesonderter Hauptkanal zugeordnet, dessen lichte Querschnitte wesentlich bzw. vielfach kleiner als diejenigen des Gehäuses sein können und gegenüber welchem das übrige Spritzdüsen-Gehäuse bevorzugt abgedichtet bzw. abdichtbar ausgebildet ist, so daß das Gehäuse vor allem die Funktion eines Tragprofiles bzw. Traggehäuses z. B. für den Hauptkanal, die Spritzdüsen und dgl. bildet. Das Gewicht der Beregnungsvorrichtung kann wegen des geringen Volumens ihrer Wasserführung dadurch auch im Betrieb sehr niedrig gehalten werden, und außerdem erfolgt bei Inbetriebnahme der Beregnungsvorrichtung, also bei Beginn der Wasserzufuhr, sehr schnell bzw. praktisch sofort der Druckaufbau an den Spritzdüsen, weil nicht zuvor erst das gesamte Gehäuse mit Wasser gefüllt und durch die Spritzdüsen entlüftet werden muß.

Ein weiterer Vorteil liegt darin, daß sich der relativ enge Hauptkanal wesentlich einfacher gegen unerwünschten Wasseraustritt abdichten läßt als ein relativ großvolumiges Gehäuse, zumal der Durchflußquerschnitt des Hauptkanales zumindest an seinen engsten Stellen in der Größenordnung desjenigen des Anschlusses für die Wasserleitung liegen oder demgegenüber sogar kleiner sein kann.

Die Beregnungsvorrichtung weist erfindungsgemäß Spritzdüsen auf, die z. B. in mindestens einer Reihe hintereinander an einem Düsenträger vorgesehen sind. Der Düsenträger, der durch einen gekrümmten Rohrabschnitt oder dgl. gebildet sein könnte, ist bevorzugt als Gehäuse mit unterschiedlichen Innen- und/oder Außenquerschnitten ausgebildet und weist zur Zuführung des Wassers zu den Spritzdüsen eine Wasserführung auf, so daß eine gezielte Beregnung gewährleistet ist.

Das Spritzdüsen-Gehäuse kann wenigstens auf einem Teil seiner Länge im wesentlichen über seinen gesamten Innenquerschnitt den zugehörigen Abschnitt der Waserführung derart bilden, daß das Gehäuse im Betrieb praktisch vollständig und unter Druck mit Wasser gefüllt ist und daß dieses Wasser direkt aus dem Gehäuse in die Spritzdüsen eintritt, welche durch Düsenöffnungen in einer Gehäusewandung des Spritzdüsen-Gehäuses gebildet sind. Die Beregnungsvorrichtung hat sich im Betrieb gut bewährt, zumal das Spritzdüsen-Gehäuse auch für die Unterbringung eines Schwenkantriebes geeignet ist, mit welchem der aus den Spritzdüsen austretende Wasservorhang zur Beregnung einer entpsrechend großen Grundfläche hin- und hergehend geschwenkt werden kann.

Der Hauptkanal könnte in Längsrichtung des Gehäuses mit mindestens einem Ende über das Gehäuse vorstehen, quer zu dieser Längsrichtung wenigstens teilweise außerhalb des Gehäuses liegen oder ganz an der Außenseite des Gehäuses vorgesehen sowie zumindest auch teilweise einteilig mit dem Gehäuse ausgebildet sein, jedoch ergibt sich eine besonders vorteilhafte Ausbildung, wenn der Hauptkanal einerseits durch eine gesonderte, in sich geschlossenen montierbare Baugruppe gebildet ist und andererseits im wesentlichen vollständig innerhalb des Spritzdüsen-Gehäuses liegt. Weist der Hauptkanal die Spritzdüsen z. B. in dem Sinne auf, daß sie zu der genannten Baugruppe gehören, so wird die wasserdichte Abdichtung noch weiter vereinfacht.

Durch die beschriebene Ausbildung kann auch der Schwenkantrieb, der z. B. einen an die Wasserführung angeschlossenen Hydraulikmotor mit Getriebe aufweist, als gesonderte Baueinheit insofern vollständig aus der Wasserführung heraus verlegt werden, als ein Motor- bzw. Antriebsgehäuse nur auf definiertem Weg von dem Wasser durchströmt wird, jedoch an seiner Außenseite vom Wasser nicht umspült ist, so daß z. B. das innerhalb dieses gesonderten Antriebsgehäuses liegende Getriebe nicht im Wasser, sondern in einer abgedichteten Getriebekammer läuft. Ein Wasseraustrittsanschluß des Antriebsgehäuses ist dabei zweckmäßig abgedichtet über einen Verbindungsstutzen innerhalb des Spritzdüsen-Gehäuses an den Hauptkanal direkt angeschlossen. Durch das beschriebene, geringe Betriebsgewicht des schwenkbaren Teiles der Beregnungsvorrichtung kann auch die Leichtgängigkeit des Schwenkantriebes weiter verbessert werden.

Der Erfindung liegt bei einer Beregnungsvorrichtung der eingangs beschriebenen Art auch die Aufgabe zu Grunde, die Führung des Wassers beim Verlassen des Spritzdüsen-Gehäuses so definiert beeinflussen zu können, daß bestimmte Charakteristika des austretenden Wasservorhanges, z.B. dessen Breite, Dichte oder dgl., verändert werden können.

Diese Aufgabe wird gemäß der Erfindung wie sie im Anspruch 6 definiert ist dadurch gelöst, daß eine oder mehrere Spritzdüsen Mittel aufweisen, wodurch sie einzeln oder in Gruppen zumindest teilweise, bevorzugt jedoch vollständig hinsichtlich des Wasseraustritts abgestellt werden können, so daß im Betrieb aus ihnen weniger oder gar kein Wasser mehr austritt. Sind die abstellbaren Düsen am vorderen oder hinteren Ende der mindestens einen Düsenreihe von Spritzdüsen vorgesehen, so kann durch Abstellen einer oder mehrerer dieser Enddüsen die Breite des austretenden Wasservorhanges zur Anpassung an die Größe der jeweils zu beregnenden Grundfläche vor allem dann wirksam verkleinert werden, wenn diese Enddüsen fächerartig schräg nach außen so geneigt sind, daß die Breite des Wasservorhanges wesentlich größer als die Länge der Düsenreihe gewählt werden kann.

Statt einfacher Düsenstopfen oder dgl. zum Verschließen der abzustellenden Spritzdüsen ergibt sich eine besonders gut handhabbare Ausbildung, wenn jede Spritzdüse mit einem gesonderten, im wesentlichen innerhalb des Spritzdüsen-Gehäuses liegenden Ventil verschließbar ist, das als einfaches Schieberventil durch eine geradlinige, etwa parallel zum austretenden Wasservorhand und/oder quer bzw. rechtwinklig zur Gehäuseachse gerichtete Bewegung betätigbar sein kann.

Sofern für die Wasserführung der beschriebene Hauptkanal vorgesehen ist, können die Abstelleinrichtungen für die Spritzdüsen zur Baugruppe dieses Hauptkanales gehören bzw. ihre feststehenden Teile einteilig mit dem Hauptkanal ausgebildet sein.

Zum Absperren der jeweiligen Spritzdüse ist zweckmäßig jeweils eine gesonderte Handhabe vorgesehen, wobei die Handhaben für benachbarte Spritzdüsen in Längsrichtung der Düsenreihe hintereinander sowie von der Außenseite des Gehäuses her unmittelbar zugänglich liegen können, so daß sie praktisch eine Anzeige für den Einstellzustand der Beregnungsvorrichtung bilden, weil anhand ihrer Stellung der geschlossene oder geöffnete Zustand der jeweils zugehörigen Spritzdüse bereits von weitem erkannt werden kann.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können. Ein Ausführungsbeispiel der Erfindung ist in den Zeichnungen dargestellt und wird im folgenden näher erläutert. In den Zeichnungen zeigen:
- Fig. 1: eine erfindungsgemäße Beregnungsvorrichtung in teilweise geschnittener Ansicht,
- Fig. 2: den Kanalkasten der Beregnungsvorrichtung gemäß Fig. 1 in geöffneter Seitenansicht,
- Fig. 3: den Kanalkasten gemäß Fig. 2 in Draufsicht,
- Fig. 4: einen Schnitt annähernd nach der Linie IV - IV in Fig. 1,
- Fig. 5: einen Schnitt annähernd nach der Linie V - V in Fig. 2,
- Fig. 6: einen Ausschnitt der Fig. 5 in vergrößerter Darstellung,
- Fig. 7: den Ausschnitt gemäß Fig. 6, jedoch um 90° verdreht,
- Fig. 8: einen Schnitt nach der Linie VIII - VIII in Fig. 2,
- Fig. 9: einen Schnitt nach der Linie IX - IX in Fig. 2,
- Fig. 10: einen linken Längsabschnitt des Kanalkastens gemäß Fig. 2 in Ansicht von unten,
- Fig. 11: einen Ventilschieber in Ansicht gemäß Fig. 4 und in vergrößerter Darstellung,
- Fig. 12: den Ventilschieber gemäß Fig. 11 in Seitenansicht,
- Fig. 13: den Ventilschieber gemäß Fig. 11 in teilweise geschnittener Draufsicht und
- Fig. 14: eine schräge Draufsicht auf das linke Ende des Kanalkastens gemäß Fig. 2.

Die Beregnungsvorrichtung 1 gemäß den Figuren 1 bis 14 weist ein dünnwandiges, aus Kunststoff bestehendes und im wesentlichen zweiteiliges Spritzdüsen-Gehäuse 2 auf, dessen Länge mehrfach größer als seine Querschnittsweite ist und das zwischen End-Trägern 5, 6 eines Ständers 3 bzw. im Bereich seiner Enden um eine zur Standebene sowie zu seiner Längsmittelachse parallele Achse dreh- bzw. schwenkbar gelagert ist. Der Ständer 3 weist nach unten divergierende Standbügel 4 auf, die mit ihren Enden an den Trägern 5, 6 befestigt sind.

Zum alternierenden bzw. reversierenden Schwenkantrieb des Spritzdüsen-Gehäuses 2 ist eine im wesentlichen in diesem bzw. zwischen den Trägern 5, 6 liegende Antriebseinrichtung 7 mit einem Wassermotor 8 vorgesehen, der in eine Aufnahme im hinteren Ende des Gehäuses und in der Schwenkachse liegend eingesetzt ist. Der Antriebseinrichtung 7 ist eine Umschalteinrichtung 9 zur Veränderung des Schwenkwinkels sowie der Lage des Schwenkbereiches gegenüber einer Bezugsebene zugeordnet, wobei die Umschalteinrichtung 9 mit zwischen dem hinteren Ende des Gehäuses 2 und dem zugehörigen Träger 5 liegenden Stellringen von Hand einstellbar ist.

Das Spritzdüsen-Gehäuse weist für die Verbindung eines Leitungsanschlusses 11 mit Spritzdüsen 12, 13, 14 eine Wasserführung 10 auf, die im wesentlichen entlang der Oberseite des Gehäuses 2 im Abstand oberhalb der Schwenkachse vorgesehen ist und deren lichter Querschnitt sowohl in Höhenrichtung als auch in Breitenrichtung wesentlich kleiner als der jeweils zugehörige Innenquerschnitt des Gehäuses 2 ist. Der Leitungsanschluß 11 ist zweckmäßig in der Schwenkachse an der vom hinteren Gehäuseende abgekehrten Seite des zugehörigen Trägers 5 in Form eines Steckkupplungs-Stutzens vorgesehen, an welchen ein Wasserschlauch mit einem entsprechenden Gegenkupplungsstück leicht lösbar angeschlossen werden kann. Die Spritzdüsen 12, 13, 14 sind in einer einzigen, zur Schwenkachse parallelen Reihe hintereinander über den größten Teil der Länge des Gehäuses 2 an dessen Oberseite nach oben gerichtet vorgesehen, derart, daß sie in einer Axialebene des Gehäuses 2 liegen. Die Spritzdüsen sind in unterschiedlichen Winkeln, insbesondere innerhalb dieser Ebene, ausgerichtet, wobei vorzugsweise die an den Enden der Düsenreihe liegenden äußersten Düsen zueinander bzw. gegenüber einer Quermittelebene der Düsenreihe divergierend unter dem größten Winkel von beispielsweise etwa 34° geneigt sind, während dieser Neigungswinkel von Spritzdüse zu Spritzdüse mit zunehmender Annäherung an die Quermittelebene um etwa gleiche Winkelmaße bis annähernd auf 0° abnehmen kann.

Der Hauptkanal 15 der Wasserführung 10, aus welchem die Spritzdüsen 12, 13, 14 unmittelbar mit Druckwasser versorgt werden, ist durch einen gesonderten, in das Spritzdüsen-Gehäuse 2 eingesetzten bzw. eingehängten Kanalkasten 16 aus Kunststoff gebildet, der annähernd vom vorderen Ende des Wassermotors 8 bis zum vorderen Ende des Gehäuses 2 reicht und in dieses derart formschlüssig eingreift, daß er sowohl in wie auch quer zu seiner Längsrichtung gegenüber dem Gehäuse 2 lediglich durch Steckverbindungen lagestarr gesichert ist. Das von der gesamten, durch den Leitungsanschluß 11 zugeführten Wassermenge durchströmte Gehäuse des Wassermotors 8 weist an seinem vorderen Ende einen in der Schwenkachse liegenden, stutzenförmig vorstehenden Wasseraustrittsanschluß 17 auf, oberhalb von welchem ein annähernd rechtwinklig dazu nach unten ragender, ebenfalls stutzenförmiger Wassereintrittsanschluß 18 des Kanalkastens 16 liegt. Die beiden Anschlüssse sind über einen winkelförmigen Verbindungskrümmer 19 aneinander angeschlossen, der abgedichtet auf den Außenumfang des Wasseraustrittsanschlusses 17 und ebenfalls abgedichtet in den Wassereintrittsanschluß 18 gesteckt ist und lediglich durch diese Steckverbindungen gehalten sein kann.

Wie insbesondere die Figuren 2 und 3 zeigen, ist der Kanalkasten 16 lediglich durch zwei Bauteile, nämlich einen an einer seitlichen Längsseite offenen Kastenkörper 20 und einen annähernd streifenförmigen Kastendeckel 21 gebildet, der zum Verschließen der offenen Längsseite des Kastenkörpers 20 in diese Längsseite eingreift und beispielsweise durch Ultraschallschweißung abgedichtet befestigt ist. Der Kastendeckel 21 reicht im wesentlichen über die gesamte Länge des Kastenkörpers. Der Kanalkasten 16 hat im wesentlichen eckige, in den den Hauptkanal 15 begrenzenden Bereichen annähernd rechteckige Querschnitte, so daß der Kastenkörper 20 durch die beschriebene Ausbildung in diesen Bereichen im Querschnitt annähernd liegend U-förmig ist und der Kastendeckel 21 zur Verbindung der U-Schenkel dient.

Die obere, im mittleren Bereich der Düsenreihe durch den U-Schenkel des Kastenkörpers 20 gebildete Kastenwand 22 ist einteilig mit pilzartig vorstehenden Düsenköpfen 23 ausgebildet, von denen jeder von einem in der beschriebenen Weise ausgerichteten Düsenkanal 24 durchsetzt ist und dadurch eine der Spritzdüsen 12, 13, 14 bildet. Zwischen den kugelkalottenförmigen Kopfabschnitten der Düsenköpfe 23 und der oberen Kastenwand 22 sind beiderseits seitlich in den Düsenköpfen über die Länge der Düsenreihe durchgehende Seitennuten 25 vorgesehen, deren eine Seitenflanke durch die Oberseite der oberen Kastenwand 22 und deren andere Seitenflanke durch die Unterseiten der kugelkalottenförmigen Kopfabschnitte gebildet sind, so daß diese Kopfabschnitte über schaftartig reduzierte Abschnitte 26 in den Kanalkasten 16 übergehen. Diese Abschnitte 26, die von den Düsenkanälen 24 durchsetzt sind, bilden Zwischenabschnitte eines über die Düsenreihe durchgehenden Längssteges 27, der über die Breite bzw. Höhe der Seitennuten 25 reicht und mit den Abschnitten 26 einen Fugensteg bildet.

Das Spritzdüsen-Gehäuse 2 besteht aus zwei im wesentlichen spiegelsymmetrischen, komplementären Gehäuseschalen 28, 29, die im wesentlichen in der mit der Düsenebene zusammenfallenden Axialebene der Gehäuseachse mit ihren einander zugekehrten Wandungskanten aneinander anschließen und im Bereich dieser Wandungskanten durch Ultraschallschweißung oder dgl. miteinander verbunden sind. Im Bereich der Düsenreihe schließen die beiden Gehäuseschalen 27, 28 nicht unmittelbar aneinander, sondern jeweils auf einer Seite des Längssteges 27 an diesen an, wobei sie in die Seitennuten 25 eingreifen, so daß die kugelkalottenförmigen Abschnitte der Düsenköpfe 23 oberhalb der Deckwand 29 des Gehäuses 2 vorstehende und diese Deckwand an der Oberseite übergreifende Sicherungsknöpfe bilden, mit welchen der Kanalkasten 16 an der Deckwand 31 des Spritzdüsen-Gehäuses 2 aufgehängt ist.

Das Gehäuse 2 ist über den größten Teil seiner Länge in seiner Grundform abgestuft annähernd zylindrisch ausgebildet. Im hinteren, die Antriebseinrichtung 7 aufnehmenden Bereich bildet das Gehäuse 2 einen nach unten über die zylindrische Grundform vorstehenden, kastenförmigen Bereich. Im Bereich der Düsenreihe sind beiderseits von dieser Längsvertiefungen in der zylindrischen Grundform vorgesehen, wobei die Bodenwandungen dieser Längsvertiefungen in nach oben über die zylindrische Grundform vorstehende Wandungsteile 32 übergehen, welche die annähernd ebene und gegenüber dem Durchmesser der zylindrischen Grundform wesentlich schmalere Deckwand 31 bilden. Dadurch sind zwei seitliche, zueinander annähernd parallele und beiderseits der Axialebene der Düsenreihe liegende Wandungsteile 32 gebildet, die im Winkel an die Deckwand 31 nach unten anschließen. Die in der Schwenkachse liegende Gehäuseachse 30 fällt im wesentlichen mit der Mittelachse der zylindrischen Grundform zusammen.

Am vorderen, abgeschrägten Ende ist der Kanalkasten 16 mit einer Reinigungsöffnung 33 versehen, die von einem in die Deckwand des Spritzdüsen-Gehäuses 2 eingreifenden Stutzen begrenzt und mit einem von außen zugänglichen Deckel 34 leicht lösbar zu verschließen ist. An der Innenseite des Deckels 34 kann eine Düsennadel 35 zur Reinigung der Düsenkanäle 24 vorgesehen sein.

Die drei hintersten Spritzdüsen 13 sowie die drei vordersten Spritzdüsen 14 der Düsenreihe sind jeweils unabhängig voneinander in dem Sinne ab- und anstellbar, als sie von Hand an die Wasserführung 10 angeschlossen oder gegenüber dieser abgesperrt bzw. in ihrem Zulaufquerschnitt gedrosselt werden können. Zu diesem Zweck ist für jede dieser Spritzdüsen 13 bzw. 14 ein Sperrventil 36 in Form eines Schieberventiles vorgesehen, wobei alle Schieberventile parallel zueinander und vorzugsweise in der gemeinsamen Axialebene der Spritzdüsen unmittelbar benachbart zu den inneren Enden der zugehörigen Düsenkanäle 24 liegen.

Achsgleich zum Düsenkopf 23 jeder abstellbaren Spritzdüse 13 bzw. 14 ist jeweils ein innerhalb des Kanalkastens 16 liegender, rohrstutzenförmiger zylindrischer Ventilkanal 37 vorgesehen, der von der oberen Kastenwand 22 einteilig nach unten bis über die Unterseite des Hauptkanales 15 vorsteht und an diesem unteren Ende 39 offen ist. Jeder Ventilkanal 37 durchdringt den Hauptkanal 15 im Bereich von dessen zugehörigen Längsabschnitt mit seinem Mantel, derart, daß dieser Ventilkanal 37 lediglich dadurch mit dem Hauptkanal 15 leitungsverbunden werden kann, daß in seinem Mantel als Durchbruch ein Seiteneinlaß 38 vorgesehen ist. Der Hauptkanal 15 ist im Bereich der Sperrventile 36 bzw. im Bereich der jeweiligen Gruppe von benachbarten, abstellbaren Spritzdüsen 13 bzw. 14 durch eine Abstufung der oberen Kastenwand 22 nach unten sowie durch eine seitlich gegenüber der gemeinsamen Axialebene der Spritzdüsen versetzte Anordnung im Querschnitt gemäß den Figuren 5 und 9 reduziert, wobei der Hauptkanal und der jeweilige Ventilkanal 37 im zugehörigen Bereich durch eine einzige gemeinsame Zwischenwandung begrenzt und voneinander abgetrennt sind, in welcher der Seiteneinlaß 38 vorgesehen ist.

Vom unteren, offenen Ende 39 her ist in jeden Ventilkanal 37 ein kolbenförmiger, zwei im Axialabstand zueinander liegende Ringdichtungen tragender Ventilschieber 40 eingesteckt, der in seiner zurückgezogenen, untersten Endstellung den Seiteneinlaß 38 und damit dessen Verbindung mit dem zugehörigen Düsenkanal 24 freigibt, während er in seiner anderen, beispielsweise an der Innenseite der oberen Kastenwand 22 anschlagenden Endstellung den Seiteneinlaß 38 und damit den Ventilkanal 37 gegenüber dem Hauptkanal 15 sperrt. Zu diesem Zweck ist der Ventilschieber 40 einteilig mit einer Handhabe 42 ausgebildet, mit welcher er einen in Längsansicht des Gehäuses 2 im wesentlichen U-förmigen Schieberteil 41 mit nach oben gerichteten U-Schenkeln 43 bildet.

Der stegförmige U-Quersteg 44 dieses Schieberteiles 41 weist den in der Mitte seiner Breite frei vorstehenden und zwischen den U-Schenkeln 43 liegenden Ventilschieber 40 auf, während die zueinander annäherend parallel plattenförmigen U-Schenkel 43 an ihren oberen Enden jeweils eine angeformte Einzel-Handhabe 42 mit voneinander abgekehrten Griff-Flächen und oberen Druck-Flächen bilden. Die Einzel-Handhaben 42 greifen in an sie angepaßte Ausnehmungen der Wandungsteile 32 ein, an deren Innenseiten die U-Schenkel 43 liegen, so daß der Schieberteil 41 dadurch sowie durch den Ventilschieber 40 genau definiert geführt ist. In der geöffneten Stellung des Sperrventiles 36 gemäß Fig. 4 liegen die Oberseiten der auch in seitlichen Ausnehmungen der oberen Kastenwand 22 geführten Handhabe 42 etwa bündig mit der Oberseite der Deckwand 31 des Spritzdüsen-Gehäuses 2, wobei zumindest eine nach innen gerichtet über die Innenseite des zugehörigen U-Schenkels 43 vorstehende Einzel-Handhabe 42 auf der Oberseite des den Hauptkanal 15 bildenden Profilabschnittes des Kastenkörpers 20 anschlagen kann.

Zum Verschließen der zugehörigen Spritzdüse wird die Handhabe 42, wie in Fig. 1 für die beiden letzten Spritzdüsen 13, 14 dargestellt, nach oben bewegt, so daß sie beiderseits des zugehörigen Düsenkopfes über die Oberseite des Spritzdüsen-Gehäuses 2 vorsteht, jedoch die für ihren Eingriff im jeweiligen Wandungsteil 32 vorgesehene Ausnehmung 45 dadurch im wesentlichen verschlossen bleibt, daß diese Ausnehmung 45 an der Innenseite durch den zugehörigen U-Schenkel 43 vollständig überdeckt wird. Entsprechende Fortsetzungen dieser Ausnehmungen 45 in der Deckwand 31 und in der oberen Kastenwand 32 bleiben durch die Einzel-Handhaben 42 in jeder Stellung verschlossen.

## Patentansprüche

1. Beregnungsvorrichtung mit einem an mindestens eine Wasserleitung anschließbaren und wenigstens eine Wasserführung (10) aufweisenden Spritzdüsen-Gehäuse (2), an dem mindestens eine Spritzdüse (12, 13, 14) vorgesehen ist, wobei das Spritzdüsen-Gehäuse (2) mit mindestens einem gesonderten Hauptkanal (15) der Wasserführung (10) versehen ist, dadurch gekennzeichnet, daß das Spritzdüsen-Gehäuse (2) als Tragprofil für mindestens einen Hauptkanal (15) ausgebildet ist.

2. Beregnungsvorrichtung nach Anspruch 1, dadurch gekennzeichnet, daß die Wasserführung (10) im Bereich von Spritzdüsen (12, 13, 14) durch mindestens einen gegenüber den Gehäusequerschnitten engeren, insbesondere einen einzigen Hauptkanal (15) gebildet ist und daß das Spritzdüsen-Gehäuse (2) im wesentichen gegenüber dem Hauptkanal (15) abgedichtet sowie insbesondere für die schwenkbare Lagerung an mindestens einem Träger (5, 6) ausgebildet ist.

3. Beregnungsvorrichtung nach Anspruch 1 oder 2, dadurch gekennzeichnet, daß der Hauptkanal (15) für Spritzdüsen (12, 13, 14) durch mindestens einen gesonderten, an dem Spritzdüsen-Gehäuse (2) gehalterten Bauteil gebildet und insbesondere als zum Spritzdüsen-Gehäuse (2) paralleler sowie sich über den größten Teil von dessen Länge erstreckender Kanalkasten (16) ausgebildet ist, daß vorzugsweise der Hauptkanal (15) die Spritzdüsen (12, 13, 14) aufweist, insbesondere im wesentlichen einteilig mit den Spritzdüsen (12, 13, 14) ausgebildet ist und daß vorzugsweise der Hauptkanal (15) im wesentichen innerhalb des Spritzdüsen-Gehäuses (2) liegt bzw. im wesentlichen ausschließlich die Spritzdüsen (12, 13, 14) über die Oberseite des Spritzdüsen-Gehäuses (2) vorstehen und der Kanalkasten (16) an der Innenseite einer Deckwand (31) des Spritzdüsen-Gehäuses (2) anliegt.

4. Beregnungsvorrichtung nach einem der vorhergehenden Ansprüche, dadurch gekennzeichnet, daß das Spritzdüsen-Gehäuse (2) aus zwei seitlichen Gehäuseschalen (28, 29) zusammengesetzt ist, die insbesondere mit gegeneinander gerichteten Deckwandteilen Düsenköpfe (23) der Spritzdüsen (12, 13, 14) im Bereich von Seitennuten (25) untergreifen und/oder beiderseits an einen die Düsenköpfe (23) verbindenden Längssteg (27) anschließen, daß vorzugsweise der Hauptkanal (15) im wesentlichen durch Einhängen und/oder mindestens eine Steckverbindung an dem Spritzdüsen-Gehäuse (2) befestigt ist bzw. Düsenköpfe (23) Verbindungsknöpfe bilden, welche auf der Oberseite des Spritzdüsen-Gehäuses (2) aufliegen und daß vorzugsweise ein den Hauptkanal (15) bildender Kanalkasten (16) im wesentlichen durch einen an einer insbesondere seitlichen Längsseite offenen Kastenkörper (20) und einen die offene Längsseite verschließenden Kastendeckel (21) gebildet ist und insbesondere der Kanalkasten (16) am hinteren Ende einen als Steckstutzen oder dgl. ausgebildeten Wassereintrittsanschluß (18) aufweist.

5. Beregnungsvorrichtung nach einem der vorhergehenden Ansprüche, dadurch gekennzeichnet, daß ein insbesondere benachbart zu einer Schwenk-Antriebseinrichtung (7) liegendes Ende des Hauptkanales (15) im Abstand vom zugehörigen Ende des Spritzdüsen-Gehäuses (2) liegt und vorzugsweise derart gegenüber einer Aufnahme des Spritzdüsen-Gehäuses (2) für einen Wassermotor (8) oder dgl. zurückversetzt ist, daß die Gehäuseschalen (28, 29) im Bereich der Deckwand (31) und im Anschluß an das Ende des Hauptkanales (15) unmittelbar aneinander anschließen.

6. Beregnungsvorrichtung mit einer Mehrzahl von Spritzdüsen (12, 13, 14), insbesondere nach einem der vorhergehenden Ansprüche, dadurch gekennzeichnet, daß sie Mittel (36) aufweist, mit denen mindestens eine der Spritzdüsen (13, 14) unabhängig von wenigstens einer weiteren der Spritzdüsen im wesentlichen abstellbar ist.

7. Beregnungsvorrichtung nach einem der vorhergehenden Ansprüche, dadurch gekennzeichnet, daß von einer Reihe von hintereinander liegenden Spritzdüsen (12, 13, 14) mindestens eine an einem Reihenende liegende Spritzdüse (13 bzw. 14), insbesondere jeweils mehrere an jedem Reihenende liegende Spritzdüsen ggf. unabhängig voneinander, abstellbar ausgebildet sind, daß vorzugsweise abstellbare Spritzdüsen (13, 14) im wesentlichen in einer Ebene liegen und insbesondere von der Mitte der Reihe weg nach außen geneigt sind und daß vorzugsweise zwischen einem für den Anschluß an eine Wasserleitung ausgebildeten Hauptkanal (15) und mindestens einer Spritzdüse (13, 14) ein handbetätigbares Sperrventil (36), insbesondere ein stufenlos zwischen einer Offenstellung und einer Schließstellung überführbares Schieberventil vorgesehen ist.

8. Beregnungsvorrichtung nach einem der vorhergehenden Ansprüche, dadurch gekennzeichnet, daß mindestens eine abstellbare Spritzdüse (13, 14) am Ende eines insbesondere stutzenförmigen, einen Seiteneinlaß (38) aufweisenden Ventilkanales (37) angeordnet ist, in dessen von der Spritzdüse (13, 14) abgekehrtes Ende (39) vorzugsweise ein kolbenartiger Ventilschieber (40) eingesetzt ist.

9. Beregnungsvorrichtung nach einem der vorhergehenden Ansprüche, dadurch gekennzeichnet, daß eine Abstell-Handhabe (42) für mindestens eine abstellbare Spritzdüse (13, 14) seitlich, insbesondere beiderseits, benachbart zur Spritzdüse (13, 14) von der Gehäuseaußenseite des Spritzdüsen-Gehäuses (2) zugänglich liegt und vorzugsweise durch die Schenkel (43) eines U-förmigen Schieberteiles (41) gebildet ist, der am U-Quersteg (44) den in gleicher Richtung wie die U-Schenkel (43) ausragenden Ventilschieber (40) aufweist.

10. Beregnungsvorrichtung nach einem der vorhergehenden Ansprüche, dadurch gekennzeichnet, daß eine, insbesondere in Ausnehmungen (45) des Spritzdüsen-Gehäuses (2) liegende Abstell-Handhabe (42) für mindestens eine abstellbare Spritzdüse (13, 14) in Offenstellung im wesentlichen höchstens bis an die Oberseite des Gehäuses (2) reicht und in Schließstellung vorzugsweise über diese Oberseite und die zugehörige Spritzdüse (13, 14) vorsteht.

11. Beregnungsvorrichtung nach einem der vorhergehenden Ansprüche, dadurch gekennzeichnet, daß mindestens eine abstellbare Spritzdüse (13, 14) und/oder ein dieser zugehöriges Sperrventil (36) an dem Kanalkasten (16) vorgesehen ist, dessen Hauptkanal (15) vorzugsweise im Bereich der abstellbaren Spritzdüse (13, 14) seitlich außerhalb des Ventilkanales (37) und/oder gegenüber der Spritzdüse (13, 14) nach unten versetzt liegt.

## Claims

1. Sprinkler with a spray nozzle casing (2) connectable to at least one water pipe and which has at least one water distributor (10) and on which is provided at least one spray nozzle (12, 13, 14), the spray nozzle casing (2) being provided with at least one separate main channel (15) of the water distributor (10), characterized in that the spray nozzle casing (2) is constructed as a support profile for at least one main channel (15).

2. Sprinkler according to claim 1, characterized in that the water distributor (10) in the vicinity of the spray nozzles (12, 13, 14) is formed by at least one main channel (15), which is narrower than the casing cross-sections and in particular by a single main channel (15) and that the spray nozzle casing (2) is substantially sealed with respect to the main channel (15) and is in particular constructed for pivotable mounting on at least one support (5, 6).

3. Sprinkler according to claim 1 or 2, characterized in that the main channel (15) for spray nozzles (12, 13, 14) is formed by at least one separate component secured on the spray nozzle casing (2) and in particular as a channel box (16) parallel to the spray nozzle casing (2) and extending over most of its length, that preferably the main channel (15) has the spray nozzles (12, 13, 14) and is in particular constructed substantially in one piece with the spray nozzles (12, 13, 14) and that preferably the main channel (15) is substantially positioned within the spray nozzle casing (2), respectively substantially exclusively the spray nozzles (12, 13, 14) project over the top of the spray nozzle casing (2) and the channel box (16) engages on the inside of a cover wall (31) of the spray nozzle casing (2).

4. Sprinkler according to one of the preceding claims, characterized in that the spray nozzle casing (2) is formed from two lateral casing shells (28, 29), which in particular engage with oppositely directed cover wall parts below nozzle heads (23) of the spray nozzles (12, 13, 14) in the vicinity of lateral grooves (25) and/or are connected on either side to a longitudinal web (27) connecting the nozzle heads (23), that preferably the main channel (15) is essentially fixed by hanging in and/or at least one plug-in connection to the spray nozzle casing (2), respectively the nozzle heads (23) form connection heads, which engage on the top of the spray nozzle casing (2) and that preferably a channel box (16) forming the main channel (15) is essentially formed by a box body (20) open on in particular a lateral longitudinal side and a box lid (21) closing the open longitudinal side and in particular the channel box (16) has at the rear end a water inlet connection (18) constructed as a plug-in connection or the like.

5. Sprinkler according to one of the preceding claims, characterized in that an end of the main channel (15) in particular adjacent to a swivel driving mechanism (7) is at a distance from the associated end of the spray nozzle casing (2) and is preferably so set back with respect to a receptacle of the spray nozzle casing (2) for a hydraulic motor (8) or the like, that the casing shells (28, 29) are directly interconnected in the vicinity of the cover wall (31) and following onto the end of the main channel (15).

6. Sprinkler having a plurality of spray nozzles (12, 13, 14), particularly according to one of the preceding claims, characterized in that it has means (36) with which at least one of the spray nozzles (13, 14) is disconnectible independently of at least one further spray nozzle.

7. Sprinkler according to one of the preceding claims, characterized in that at least one from a row of successive spray nozzles (12, 13, 14) located at a row end and particularly in each case several spray nozzles located at each row end are disconnectible, particularly independently of one another, that preferably disconnectible spray nozzles (13, 14) are substantially located in a plane and are preferably inclined from the centre of the row towards the outside and that preferably between a main channel (15) constructed for connection to a water pipe and at least one spray nozzle (13, 14) is provided a manually operable check valve (36), particularly a slide valve which can be continuously transferred between an open position and a closed position.

8. Sprinkler according to one of the preceding claims, characterized in that at least one disconnectible spray nozzle (13, 14) is positioned at the end of an in particular connecting piece-like valve port (37) having a lateral inlet (38) and in whose end (39) remote from the spray nozzle (13, 14) is inserted a piston-like valve slide (40).

9. Sprinkler according to one of the preceding claims, characterized in that a disconnecting handle (42) for at least one disconnectible spray nozzle (13, 14) is positioned laterally, particularly on either side, adjacent to spray nozzle (13, 14) and is accessible from the outside of the spray nozzle casing (2) and is preferably formed by the legs (43) of a U-shaped slide part (41), which is provided on the U-cross-web (44) with the valve slide (40) projecting in the same direction as U-legs (43).

10. Sprinkler according to one of the preceding claims, characterized in that a disconnecting handle (42) in particular located in recesses (45) of the spray nozzle casing (2) and used for at least one disconnectible spray nozzle (13, 14) extends in the open position at the most up to the top of the casing (2) and in the closed position preferably projects over the top and the associated spray nozzle (13, 14).

11. Sprinkler according to one of the preceding claims, characterized in that at least one disconnectible spray nozzle (13, 14) and/or a check valve (36) associated therewith is provided on the channel box (16), whose main channel (15) is preferably positioned laterally outside the valve channel (37) in the vicinity of the disconnectible spray nozzle (13, 14) and/or is downwardly displaced with respect to spray nozzle (13, 14).

## Revendications

1. Arroseur comprenant un corps ou rampe à gicleurs (2) pouvant être raccordé à au moins une canalisation d'eau et présentant au moins une conduite d'eau (10), sur lequel est prévu au moins un gicleur (12, 13, 14), la rampe à gicleurs (2) étant pourvue d'au moins un canal principal séparé (15) de la conduite d'eau (10), caractérisé en ce que la rampe à gicleurs (2) est réalisée comme un profil porteur pour au moins un canal principal (15).

2. Arroseur selon la revendication 1, caractérisé en ce que, dans la région de gicleurs (12, 13, 14), la conduite d'eau (10) est formée par au moins un canal principal (15) qui est plus étroit que les sections droites de la rampe, en particulier par un canal principal (15) unique, et que la rampe à gicleurs (2) est étanchée essentiellement vis-à-vis du canal principal (15) et conçue en particulier pour le montage oscillant sur au moins un support (5, 6).

3. Arroseur selon la revendication 1 ou 2, caractérisé en ce que le canal principal (15) pour gicleurs (12, 13, 14) est formé par au moins une pièce séparée, maintenue sur la rampe à gicleurs (2), et est constitué en particulier par un caisson de canal (16) parallèle à la rampe à gicleurs (2) et s'étendant sur la majeure partie de la longueur de celle-ci, que, de préférence, le canal principal (15) présente les gicleurs (12, 13, 14) et est en particulier réalisé pour l'essentiel d'un seul tenant avec les gicleurs (12, 13, 14) et que, de préférence, le canal principal (15) est situé essentiellement à l'intérieur de la rampe à gicleurs (2) ou que les gicleurs (12, 13, 14) exclusivement, pour l'essentiel, font saillie du côté supérieur de la rampe à gicleurs (2) et le caisson de canal (16) est appliqué contre le côté intérieur d'une paroi de recouvrement (31) de la rampe à gicleurs (2).

4. Arroseur selon une des revendications précédentes, caractérisé en ce que la rampe à gicleurs (2) est composée de deux coquilles de rampe latérales (28, 29) qui, en particulier par des portions de paroi de recouvrement dirigées l'une vers l'autre, s'engagent sous des têtes (23) des gicleurs (12, 13, 14) dans la zone de rainures latérales (25) et/ou se raccordent des deux côtés à une nervure longitudinale (27) reliant les têtes (23) des gicleurs, que, de préférence, le canal principal (15) est fixé essentiellement par suspension et/ou par au moins un assemblage à emboîtement à la rampe à gicleurs (2), ou que les têtes (23) des gicleurs forment des boutons de liaison qui reposent sur le dessus de la rampe à gicleurs (2), et que, de préférence, un caisson de canal (16), formant le canal principal (15), est constitué essentiellement par un corps de caisson (20) ouvert sur un côté longitudinal, en particulier un côté latéral, et par un couvercle de caisson (21) fermant le côté longitudinal ouvert, et le caisson de canal (16), en particulier, présentant à l'extrémité arrière un raccord d'entrée d'eau (18) réalisé sous la forme d'une tubulure à emboîtement ou analogue.

5. Arroseur selon une des revendications précédentes, caractérisé en ce qu'une extrémité du canal principal (15), en particulier une extrémité située près d'un dispositif de commande d' oscillation (7), est espacée de l'extrémité correspondante de la rampe à gicleurs (2) et est de préférence décalée en arrière par rapport à un logement de la rampe à gicleurs (2) prévu pour la réception d'un moteur hydraulique (8) ou analogue, de manière que les coquilles de rampe (28, 29) se raccordent directement l'une à l'autre dans la région de la paroi de recouvrement (31) et à la suite de l'extrémité du canal principal (15).

6. Arroseur comprenant une pluralité de gicleurs (12, 13, 14), en particulier selon une des revendications précédentes, caractérisé en ce qu'il possède des moyens (36) par lesquels au moins l'un des gicleurs (13, 14) peut essentiellement être arrêté indépendamment d'au moins un autre gicleur.

7. Arroseur selon une des revendications précédentes, caractérisé en ce que parmi une rangée de gicleurs (12, 13, 14) placés l'un derrière l'autre, au moins un gicleur (13 ou 14) situé à une extrémité de la rangée, en particulier plusieurs gicleurs situés à chaque extrémité de la rangée, sont réalisés pour pouvoir être arrêtés, éventuellement indépendamment l'un de l'autre, que, de préférence, les gicleurs (13, 14) pouvant être arrêtés, sont disposés essentiellement dans un plan et sont notamment inclinés vers l'extérieur par rapport au milieu de la rangée et que, de préférence, un robinet d'arrêt (36) manoeuvrable à la main est prévu entre un canal principal (15) conçu pour le raccordement à une canalisation d'eau et au moins un gicleur (13, 14), en particulier un robinet à tiroir réglable de façon continue entre une position ouverte et une position fermée.

8. Arroseur selon une des revendications précédentes, caractérisé en ce qu'au moins un gicleur (13, 14), susceptible d'être arrêté, est disposé à l'extrémité d'un canal de robinet (37) ayant notamment la forme d'une tubulure et présentant une admission latérale (38), canal dans l'extrémité (39) éloignée du gicleur (13, 14) duquel est emboîté, de préférence, un tiroir de robinet (40) semblable à un piston.

9. Arroseur selon une des revendications précédentes, caractérisé en ce qu'un élément de manoeuvre (42) pour arrêter au moins un gicleur (13, 14) susceptible d'être arrêté, est disposé latéralement, en particulier des deux côtés, près du gicleur (13, 14), de manière qu'il soit accessible sur le côté extérieur de la rampe à gicleurs (2), élément de manoeuvre qui est formé de préférence par les branches (43) d'une pièce à tiroir (41) ayant la forme d'un U et qui porte le tiroir de robinet (40) sur la base (44) du U, le tiroir faisant saillie dans la même direction que les branches (43) du U.

10. Arroseur selon une des revendications précédentes, caractérisé en ce qu'un élément de manoeuvre (42) pour arrêter au moins un gicleur (13, 14) susceptible d'être arrêté, élément qui est disposé en particulier dans des évidements (45) de la rampe à gicleurs (2), s'étend essentiellement, en position ouverte, tout au plus jusqu'au côté supérieur de la rampe (2) et dépasse de préférence, en position fermée, de ce côté supérieur et du gicleur (13, 14) correspondant.

11. Arroseur selon une des revendications précédentes, caractérisé en ce qu'au moins un gicleur (13, 14) susceptible d'être arrêté et/ou un robinet d'arrêt (36) qui lui est coordonné, est prévu sur le caisson de canal (16) dont le canal principal (15) est situé de préférence, dans la région du gicleur (13, 14) susceptible d'être arrêté, latéralement à l'extérieur du canal de robinet (37) et/ou avec un décalage vers le bas par rapport au gicleur (13, 14).
